# EUROPÄISCHE PATENTSCHRIFT

(11) **EP 0 423 257 B1**
(45) Veröffentlichungstag und Bekanntmachung des Hinweises auf die Patenterteilung: **21.07.1993**
(21) Anmeldenummer: 90903003.3
(22) Anmeldetag: 16.02.1990
(51) Int. Cl.: F04B 49/08

(54) **EINRICHTUNG AN EINER VERSTELLBAREN HYDROSTATISCHEN PUMPE**
DEVICE FOR A VARIABLE DISPLACEMENT HYDROSTATIC PUMP
DISPOSITIF POUR POMPES HYDROSTATIQUES A REFOULEMENT VARIABLE

(30) Priorität: 08.03.1989 DE 3907409
(43) Veröffentlichungstag der Anmeldung: 24.04.1991
(73) Patentinhaber: ROBERT BOSCH GMBH, 70442 Stuttgart (DE)
(72) Erfinder: NONNENMACHER, Gerhard, D-7015 Korntal-Münchingen 1 (DE); TITTMANN, Egon, D-7250 Leonberg (DE); WALTER, Heinz, D-7255 Rutesheim (DE); ROBELLER, Walter, D-7030 Böblingen (DE); BERTSCH, Dieter, D-7303 Neuhausen (DE)
(86) Internationale Anmeldenummer: DE9000100
(87) Internationale Veröffentlichungsnummer: WO9010793

(56) Entgegenhaltungen:
- DE-A- 2 206 788
- DE-A- 2 349 124
- DE-A- 2 904 474
- DE-A- 2 952 083

## Beschreibung

### Stand der Technik

Die Erfindung betrifft eine Einrichtung an einer verstellbaren hydrostatischen Pumpe zur Regelung des Förderstroms und gegebenenfalls auch des Förderdrucks derselben. Die Forderungen an die Stellgeschwindigkeit derartiger verstellbarer Pumpen sind erheblich gewachsen. Eine der Grenzen für diese Stellgeschwindigkeit liegt im Druckniveau des Stellstroms. Dieser wird im allgemeinen aus dem eigenen Förderstrom der Pumpe entnommen, weshalb auch sein Druck maximal die Höhe des Pumpenausgangsdrucks erreichen kann. Bei niedrigem Arbeitsdruck der Pumpe führt dies zwangsläufig zu Einschränkungen in der Stellgeschwindigkeit. Als Hilfe sind Lösungen - beispielsweise nach Figur 1 der Zeichnung - bekannt, die in Phasen niedrigen Arbeitsdrucks das Stellsystem mit einer Hilfsdruckquelle verbinden. Dies kann eine Fremddruckversorgung sein oder aber ein Druckspeichersystem, das jeweils während der Hochdruckphase im Arbeitszyklus aus dem eigenen Pumpenkreis nachgeladen wird. Bei diesen bekannten Einrichtungen ist jedoch nachteilig, daß jetzt auch bei niedrigem Arbeitsdruck an der Steuerkante des Pumpenreglers ein hohes Druckniveau anliegt. Dadurch wird die hohe Regelgenauigkeit eines herkömmlichen Reglers - insbesondere in der Stromregelfunktion bei niedrigem Betriebsdruck - erheblich vermindert. Dies rührt davon her, daß der Druck, aus dem der Stelldruck gewonnen wird, zu dem im Verstellkolbenraum notwendigen Druck keine feste Beziehung mehr hat. Das Regelventil muß deshalb in der entscheidenden Stellung durch kleine Lageänderungen über seinen Drosselquerschnitt bei jeder Lastdruckschwankung das Druckteilerverhältnis korrigieren. Dabei ändert sich das effektive Regeldruckgefälle, und die Genauigkeit des Förderstroms weicht von dem hohen Standard ab, der für Steuerdruck gleich Arbeitsdruck gilt.

Aus der DE-A 2 206 788 ist eine verstellbare Pumpe mit einer Druckregelung bekannt geworden, wobei zwischen dem Druckregelgerät und dem Verstellzylinder ein 3-Wege-Ventil mit zwei Schaltstellungen angeordnet ist. In dessen einer Schaltstellung wird der regeldruckgesteuerte Zylinderraum des Verstellzylinders mit dem Druckregelgerät und in der anderen Schaltstellung der andere regeldruckgesteuerte Zylinderraum des Verstellzylinders mit dem Tank in Wirkverbindung gebracht. Damit soll erreicht werden, daß während der Anlaufperiode der elektrischen Antriebsmaschine die verstellbare Hydropumpe mit verminderter Fördermenge arbeitet, so daß unabhängig von der Druckeinstellung des Druckregelgeräts eine Überlastung der Antriebsmaschine mit Sicherheit unterbunden ist. Mit dieser bekannten Pumpe bzw. Einrichtung wird jedoch das Ziel vorliegender Erfindung nicht erreicht.

Weiterhin ist aus der DE-A 23 49 124 noch eine weitere hydraulische Verdrängungspumpe mit Druckregelung und veränderlichem Verdrängungsvolumen bekannt geworden, wobei die Verstellung des Verdrängungsvolumens ebenfalls über ein Steuerventil und einen von der Steuerflüssigkeit gesteuerten Verstellzylinder erfolgt und wobei in der Druckleitung zu den Verbrauchern ein Druckspeicher angeordnet ist. Das Schaltventil ist wiederum mit zwei Schaltstellungen ausgebildet, wobei die bereits oben geschilderte Einstellung erreicht wird. Darüberhinaus wird der Steuerkolben des Steuerventils in Schaltrichtung zur Verbindung des Anstellzylinders mit der Steuermittelquelle von einer Feder und in Gegenrichtung hydraulisch betätigt. Zur hydraulischen Betätigung der Steuerkolben steht ein Kraftkolben mit den Steuerkolben in Verbindung, wobei der dem Steuerkolben abgewandte Kolbenraum unmittelbar mit der mit dem Druckspeicher in Verbindung stehenden Druckleitung und dessen dem Steuerkolben zugewandter Kolbenraum mit dem vom Steuerventil gesteuerten Zylinderraum des Anstellzylinders in Verbindung steht. Auch hierfür gilt wiederum das oben Gesagte, daß nämlich der erfindungsgemäße Zweck noch nicht erreicht wird.

### Vorteile der Erfindung

Die erfindungsgemäße Einrichtung mit den kennzeichnenden Merkmalen des Hauptanspruchs hat demgegenüber den Vorteil, daß der Stellkolben in den verschiedenen Stellungen des Regelventils von unterschiedlichen Steuerdruckquellen versorgt wird. Auf diese Weise erhält man. sowohl eine hohe Stellgeschwindigkeit als auch eine äußerst genaue Einstellung der Pumpe bzw. des von ihr geförderten Druckmittelstroms. Weitere Vorteile der Erfindung ergeben sich aus den Unteransprüchen und der nachfolgenden Beschreibung und Zeichnung.

### Zeichnung

Die Zeichnung zeigt in Figur 1 in schematischer Darstellung eine Einrichtung zur Druck- und Stromregelung für eine verstellbare Pumpe nach dem Stand der Technik, in Figur 2 ein erstes Ausführungsbeispiel der Erfindung, abweichend vom obigen Ausführungsbeispiel, in Figur 3 eine Abwandlung des Erfindungsbeispiels nach Figur 2, in den Figuren 4 und 5 weitere Abwandlungen.

### Beschreibung der Ausführungsbeispiele

Beim Ausführungsbeispiel nach Figur 1, das - wie oben erwähnt - eine Einrichtung zur Regelung des Förderstroms und - optional - auch des Förderdrucks einer verstellbaren Pumpe nach dem Stand der Technik zeigt - ist mit 10 eine verstellbare Pumpe bezeichnet, deren Stellglied 11 mit Hilfe zweier druckbeaufschlagter, flächenungleicher Stellkolben 12, 13 eingestellt wird. Die Pumpe 10 saugt Druckmittel aus einem Behälter 14 an und verdrängt dieses in eine Förderleitung 15, in welcher eine verstellbare Meßdrossel 16 angeordnet ist. An die Förderleitung 15 ist eine Leitung 17 angeschlossen, die zum flächenkleineren Stellkolben 13 führt. An die Förderleitung 15 ist hinter der Meßdrossel 16 noch eine Leitung 19 angeschlossen, die zu einem verstellbaren Pilotventil 20 führt und in der eine Drossel 19 angeordnet ist. Von der Leitung 19 führt eine Leitung 21 an die rechte Stirnseite 22A eines 3/3-Regelventils 22 mit den Schaltstellungen I bis III mit fließendem Übergang. Auf die Stirnseite 22A wirkt auch eine Reglerfeder 23 ein. An der linken Stirnseite 22B des Regelventils 22 mündet eine Leitung 24, die von einer Leitung 25 ausgeht, die an die Förderleitung 15 angeschlossen ist und die über ein erstes Rückschlagventil 69 zu einer Leitung 33, über ein zweites Rückschlagventil 70 zu einer Leitung 36 und zu einem Druckspeicher 26 führt. Von der Förderleitung 15 geht weiterhin eine Leitung 27 aus, die über ein Rückschlagventil 28 und eine Drossel 35 in die Leitung 36 mündet.

An der Längsseite des Regelventils 22 münden zwei Leitungen 29, 30, von denen die Leitung 29 zum Behälter 14 führt und die Leitung 30 in die Leitung 33 mündet, und zwar zwischen den Rückschlagventilen 69, 70. Von der Leitung 30 zweigt über eine Drossel 32 eine Leitung 31 ab, die zum Verstellkolben 12 mit der größeren Kolbenfläche führt. Außerdem zweigt von der Leitung 31 noch eine Leitung 34 ab, die auf der anderen Seite des Regelventils 22 mündet. Dieses vermag - wie oben erwähnt - drei Schaltstellungen I, II und III mit fließenden Übergängen einzunehmen - wobei in der Mittelstellung II ein Drosselsymbol 67 eingezeichnet ist, das der Drosselstelle an einer Steuerkante des Regelventils beim Übergang zwischen den Schaltstellungen I und III entspricht.

Wenn die Pumpe 10 Druckmittel in die Förderleitung 15 fördert, entsteht an der Meßdrossel 16 eine Druckdifferenz, die über die Leitungen 25, 25 sowie 19, 21 am Regelventil 22 wirksam ist. Am flächenkleineren Stellkolben 13 herrscht stets der Förderdruck der Pumpe, am flächengrößeren Stellkolben 12 ein Steuerdruck, welcher durch die Einstellung des Regelventils 22 erzeugt wird.

Stimmt der Förderstrom der Pumpe 10 mit dem an der Meßdrossel 16 eingestellten Wert überein, dann erzeugt das Druckgefälle an dieser Meßdrossel an den Stirnflächen 22A und 22B des Regelventils 22 eine Kraft, die mit der Kraft der Regelfeder 23 in der Stellung II des Regelventils übereinstimmt. Über die Drossel 32 fließt ein kleiner Strom aus der Leitung 33, 30, der über das Rückschlagventil 69 mindestens unter Pumpenförderdruck steht, in die Leitung 31. Über Leitung 34, Steuerkante 67 und Leitung 29 fließt ein identischer Druckmittelstrom aus der Leitung 31 zum Tank 14. Zum Stellkolben 12 oder von dort zurück fließt kein Strom, die Pumpe behält ihre augenblickliche Stellung deshalb bei.

Ist der Förderdruck zu groß, dann ist die Druckdifferenz an Cer Meßdrossel 16 höher als durch die Regelfeder 23 vorgegeben, und das Regelventil 22 wird deshalb in Stellung I verschoben, worauf aus Leitung 31 über Leitung 34, Regelventil und Leitung 29 mehr Druckmittel zum Tank 14 abfließt als über die Drossel 32 nachfließen kann. Dadurch fällt der Druck im Stellkolben 12, und der im Stellkolben 13 herrschende Förderdruck verstellt die Pumpe auf kleineres Fördervolumen.

Ist der Förderstrom der Pumpe zu klein, dann ist die Druckdifferenz an der Meßdrossel 16 kleiner als durch die Regelfeder 23 vorgegeben, und das Regelventil wird in Stellung III verschoben. Darauf wird der Abfluß von Leitung 31 über Steuerkante 67 zum Tank unterbrochen, und stattdessen eine weitere Verbindung zur Leitung 30 geöffnet, über die Druckmittel zur Leitung 31 fließt. Jetzt steigt der Druck im Stellkolben 12 an und verstellt die pumpe auf größeres Fördervolumen.

Wenn das Pilotventil 20 anspricht, wird das Regelventil 22 zum Druckregler. Wenn sich das Pilotventil (20) öffnet, fällt der Druck in der Leitung 21 schlagartig, und das Regelventil 22 wird in Schaltstellung I geschaltet. Nun wird der Stellkolben 12 zum Behälter verbunden, während der Stellkolben 13 die Pumpe zurückstellt und den Förderdruck senkt. Ohne die Positionen 20 und 18 ist das Regelventil 22 ein reiner Förderstromregler. Diese Einrichtungen sind hinlänglich bekannt.

An die Stellgeschwindigkeit derartiger Einrichtungen werden immer höhere Anforderungen gestellt. Eine der Grenzen für diese Stellgeschwindigkeit liegt im Druckniveau des Stellstroms. Dieser wird im allgemeinen dem eigenen Förderstrom der Pumpe entnommen, weshalb auch sein Druck maximal die Höhe des Pumpenausgangsdrucks erreichen kann. Bei niedrigem Arbeitsdruck der pumpe führt dies zwangsläufig zu Einschränkungen in der Stellgeschwindigkeit. Als Abhilfe hat man nun eine Hilfskraftquelle - im Ausführungsbeispiel den Druckspeicher 26 - vorgesehen. Dieser wird während der Hochdruckphase im Arbeitszyklus über das Rückschlagventil 28 und die Drossel 35 aus dem Pumpenkreis nachgeladen. Die Leitung 33, die das Regelventil 22 mit Stellstrom versorgt, steht - ausgewählt durch die beiden Rückschlagventile 69 und 70 - mit dem jeweils höheren der beiden Drücke - Pumpendruck oder Hilfsdruck - in Verbindung.

Bei der bekannten Lösung ist jedoch nachteilig, daß jetzt an der Drossel 32, die meist als Kerbe oder Anschliff in einem Steuerbund des Regelventils realisiert wird, auch bei niedrigem Arbeitsdruck ein hohe Druckniveau anliegt. Damit erzielt man zwar hohe Stellgeschwindigkeit, die hohe Regelgenauigkeit eines herkömmlichen Reglers wird aber - insbesondere in der Stromregelfunktion bei niedrigem Druck - erheblich vermindert. Dies rührt davon her, daß an der Hochdruckseite des in Schaltstellung II aus Drossel 32 und Steuerkanten-Drossel 67 gebildeten Druckteilers ein belastungsunabhängiger Fremddruck anliegt, obwohl der am Abgriff für den Kolben 12 benötigte Druck - schon über die Kraft des Stellkolbens 13 - stark vom Pumpendruck abhängt. Das Regelventil muß deshalb in der für die Genauigkeit maßgeblichen Schaltstellung II bei jeder Schwankung des Systemdrucks das Druckteilerverhältnis korrigieren. Dies geschieht über eine kleinere Änderung des Abflußquerschnitts an der Steuerkante 67, also durch eine Korrektur der Gleichgewichtslage. Dadurch schwankt das effektive Regeldruckgefälle, und die Genauigkeit des Förderstroms weicht von dem hohen Standard ab, der bei identischem Steuer- und Arbeitsdruck gilt.

Um diesen Nachteil zu beheben, ist beim erfindungsgemäßen Ausführungsbeispiel nach Figur 2 - das weitestgehend mit dem von Figur 1 übereinstimmt - von der Leitung 25 eine Leitung 76 mit eingebauter Drossel 72 zu einer Leitung 71 geführt, die vom Regelventil 22 ausgeht und zum Stellkolben 12 führt. Dies ist ein Teil der Leitung 31 nach dem Ausführungsbeispiel der Figur 1, die nun aber in ihrem Bereich von der Leitung 30 zur Leitung 34 entfällt. Die Hochdruckleitung 25 ist nunmehr direkt über die Drossel 72 mit der Steuerleitung 71 zum Stellkolben 12 verbunden.

Im Gegensatz zur eingangs beschriebenen Regleranordnung nach Figur 1 wird der Stellkolben 12 in den verschiedenen Schaltstellungen des Regelventils 22 von unterschiedlichen Steuerdruckquellen versorgt, das heißt einmal direkt vom Pumpenförderdruck über die Leitung 76, ein anderes Mal über die Leitung 30 vom Druckspeicher 26, vorausgesetzt daß dessen Druck höher ist als der Pumpendruck.

Den drei fließend ineinander übergehenden Schaltstellungen des Regelventils 22 entsprechen im Regelbetrieb folgende Funktionen:

Stellung I: Die durch das Druckgefälle an der Meßdrossel 16 oder an der Drossel 18 erzeugte Differenzdruckkraft ist größer als die mittlere Kraft der Reglerfeder 23, das heißt beim Stromregler ist Qᵢₛₜ größer als Qₛₒₗₗ, beim Druckregler ist Pᵢₛₜ größer als Pₛₒₗₗ. Der Stellkolben 12 wird nun über das Regelventil mit dem Behälter verbunden. Durch den am Stellkolben 13 angreifenden Druck wird die Pumpe in Richtung auf kleineres Hubvolumen verstellt.

In Schaltstellung II des Regelventils 22 ist die Differenzdruckkraft gleich der mittleren Kraft der Reglerfeder 23, das heißt beim Stromregler ist Qᵢₛₜ gleich Qₛₒₗₗ, bei Druckreglung ist Pᵢₛₜ gleich Pₛₒₗₗ. Über die Drossel 72 fließt ein kleiner Druckmittelstrom von der Hochdruckseite der Pumpe zum Stellkolben 12. Im Gleichgewichts zustand des Regelventils (Pumpenstellung gleich Sollwert) fließt über die Drosselsteuerkante 67 ein ebenso großer Druckmittelstrom vom Stellkolbenanschluß zum Tank. Die augenblickliche Förderstellung der Pumpe bleibt deshalb erhalten Schon kleine Abweichungen vom Sollwert verändern kurzzeitig die Gleichgewichtslage und den Abflußquerschnitt. Somit führen solche Abweichungen in üblicher Weise zu feinfühliger Korrektur des Fördervolumens. Da hierbei am Druckteiler (Drossel 72, Steuerkante 67) in gewohnter Weise der Systemdruck der Pumpe und nicht der Druck vom Druckspeicher 26 anliegt, unterscheidet sich die Funktion des Reglers in der Schaltstellung II nicht von einem herkömmlichen Regler mit seiner hohen Genauigkeit und Feinfühligkeit. Dies gilt auch für die Stromregelfunktion bei niedrigem Druck. Die Drossel 72 in Leitung 76, die hier als externe Drossel dargestellt ist, kann auch innerhalb des Regelventils 22, z. B. als Anschliff an einem Steuerbund, ausgebildet sein.

In Schaltstellung III des Regelventils 22 ist die Differenzdruckkraft kleiner als die mittlere kraft der Meßfeder 23, das heißt bei Stromregelung ist Qᵢₛₜ kleiner als Qₛₒₗₗ, bei Druckregelung ist Pᵢₛₜ kleiner als Pₛₒₗₗ. Über das Regelventil 22 fließt aus der Leitung 33, 30 ein Druckmittelstrom zur Leitung 71 und zum Stellkolben 12. Da in der Leitung 33 das jeweils höhere Niveau vom Pumpen- bzw. Hilfsdruck (ausgewählt durch die beiden Rückschlagventile 69 und 70) herrscht, wird die Pumpenstellung - selbst bei niederem Betriebsdruck - mit großer Kraftreserve und deshalb schnell in Richtung auf höheres Hubvolumen korrigiert. kurz vor dem Erreichen der neuen Gleichgewichtslage wird die Verbindung zur Leitung 30 unterbrochen, und das Regelventil 22 stellt in Schaltstellung II und deshalb mit Eigendruckversorgung - die Pumpe in die exakte neue Förderstellung.

Der erfindungsgemäße Pumpenregler verbindet somit die hohe Regelgenauigkeit eines herkömmlichen Reglers mit der hohen Stellgeschwindigkeit einer fremddruckversorgten Pumpenverstellung.

In Figur 3 ist eine Variante des Ausführungsbeispiels nach Figur 2 dargestellt. Im Gegensatz zu diesem ist hier die Speicherleitung 36 an einen besonderen Anschluß des Regelventils 22 geführt. Nur der besseren Verständlichkeit halber sind für das Regelventil 22 vier verschiedene Schaltstellungen (bei dem fließenden Übergang zwischen den Stellungen können beliebig viele Zwischenpositionen dargestellt werden) gezeichnet. Die Wirkungsweise entspricht dem Ausführungsbeispiel nach Figur 3. Das Regelventil verhält sich in den Schaltstellungen I-III wie ein herkömmlicher Regler (z. B. der nach Figur 1 ohne die Fremddruckleitung 36). Die gewohnte Genauigkeit eines Strom- oder Druck-Stromreglers bleibt somit voll erhalten. Bei großen negativen Regelabweichungen (Differenzdruckkraft deutlich unter der mittleren Kraft der Regelfeder) wird in Schaltstellung IV über eine zusätzliche Steuerkante des Regelventils 22 der Fremddruck des Druckspeichers 26 mit dem Stellkolben 12 verbunden, wodurch die Sollwertabweichung sehr schnell korrigiert wird. Trotzdem bleibt die hohe Genauigkeit der Regelung erhalten, weil das Regelventil - kurz vor Erreichen der neuen Gleichgewichtslage - wieder auf die Stelldruckversorgung aus dem Pumpendruck umschaltet.

Die Erfindung kann, wie die Ausführungsbeispiele nach Figur 4 und 5 zeigen, auch in einer Bauart mit zwei getrennten Regelventilen für Strom- und Druckregelung verwirklicht werden. Hier ist der Stromregler mit 80 bezeichnet, der Druckregler mit 81. Der Anschluß vom Druckspeicher 26 führt durch beide Ventile hindurch und hat dann Anschluß zum Stellkolben 12. Am Stromregler 80 herrscht der Differenzdruck an der Meßdrossel 16, am Druckregler 81 der absolute Förderdruck der Pumpe. Die direkte Verbindungsleitung von der Hochdruckseite der Pumpe zum Druckanschluß für den Stellkolben 12 ist mit 82 bezeichnet, die in dieser angeordnete Drossel mit 83.

Als Gegenkraft zum Stellkolben 12 kann anstatt des Stellkolbens 13 eine Druckfeder verwendet sein.

## Patentansprüche

1. Einrichtung an einer verstellbaren hydrostatischen Pumpe (10) zur Regelung des Förderstroms und gegebenenfalls auch des Förderdrucks derselben, deren Stellglied (11) mit Hilfe wenigstens eines von einem Stelldruck beaufschlagten oder von diesem entlastbaren Stellkolben (12) entgegen einer Gegenkraft einstellbar ist, wobei der Stelldruck in einem Regelventil (22) gebildet wird, und zwar bei ungefährem Gleichgewicht von Ist- und Sollwert von Förderstrom bzw. Förderdruck durch einen Druckteiler, der aus der Kombination einer Festdrossel (32, 72) und einer veränderlichen Drossel (67) im Regelventil besteht, an welchem die Druckdifferenz einer in der Förderleitung (15) angeordneten Meßdrossel (16) oder die Druckdifferenz einer in der Leitung (19) zu einem Pilotventil (20) angeordneten Drossel (18) wirksam ist, sowie eine Reglerfeder (23), die entgegen dem höheren der beiden Drücke auf das Regelventil (22) einwirkt, weiterhin mit einer Hilfsdruckquelle (26), deren Druck mittel- oder unmittelbar über das Regelventil auf den Stellkolben (12) einwirken kann, dadurch gekennzeichnet, daß der Stelldruck im Bereich ungefährer Übereinstimmung von Ist- und Sollwert über den Druckteiler (72, 67) aus dem Druck des Förderstroms der Pumpe gewonnen wird (Schaltstellung II), bei großer Abweichung dagegen zum Ausstellen der Pumpe (Schaltstellung III bzw. IV) aus der Quelle höheren Druckes stammt und daß der Stellkolben (12) zum Rückstellen der Pumpe (Schaltstellung I) zum Tank entlastet wird.

2. Einrichtung nach Anspruch 1, dadurch gekennzeichnet, daß von der Förderleitung (15) eine Verbindungsleitung (76, 71) zum Stellkolben (12) führt, in welcher die Festdrossel (72) angeordnet ist.

3. Einrichtung nach Anspruch 1, dadurch gekennzeichnet, daß die Verbindung von der Förderleitung (25) zur Anschlußleitung für den Stellkolben indirekt ist und über das Regelventil (22) führt.

4. Einrichtung nach Anspruch 1, dadurch gekennzeichnet, daß das Regelventil aus zwei räumlich getrennten Ventilen, nämlich einem Stromregler (80) und einem Druckregler (81) besteht.

5. Einrichtung nach einem der Ansprüche 1 bis 4, dadurch gekennzeichnet, daß die Hilfsdruckquelle (26) ein Druckspeicher ist, der bei hohem Arbeitsdruck über ein Rückschlagventil (28) und eine Drossel (35) aus der Förderleitung aufgeladen wird.

## Claims

1. Device on an adjustable hydrostatic pump (10) for controlling the delivery flow and, if need be, also the delivery pressure of the same, whose setting element (11) can be adjusted against an opposing force with the aid of at least one setting piston (12) which is subjected to a setting pressure or can be relieved from it, the setting pressure being formed in a control valve (22), and specifically in the care of approximate equilibrium between the actual and required valuer of delivery flow or delivery pressure by a pressure splitter, which consists of the combination of a fixed throttle (32, 72) and a variable throttle (67) in the control valve, on which the pressure difference of a measuring throttle (16) arranged in the delivery conduit (15) or the pressure difference of a throttle (18) arranged in the conduit (19) to a pilot valve (20) is effective, together with a control spring (23), which acts against the higher of the two pressures on the control valve (22), furthermore having an auxiliary pressure source (26), whore pressure can act indirectly or directly via the control valve on the setting piston (12), characterised in that the setting pressure is obtained, by means of the pressure splitter (72, 67), from the pressure of the delivery flow of the pump in the range of approximate agreement between the actual and required valuer (switch position II), originates from the higher pressure source at large deviation, on the other hand, in order to make the pump inoperative (switch position III or IV) and in that the setting piston (12) is relieved to the tank to reset the pump (switch position I).

2. Device according to Claim 1, characterised in that a connecting conduit (76, 71), in which the fixed throttle (72) is arranged, leads from the delivery conduit (15) to the setting piston (12).

3. Device according to Claim 1, characterised in that the connection from the delivery conduit (25) to the connecting conduit for the setting piston is indirect and leads via the control valve (22).

4. Device according to Claim 1, characterised in that the control valve consists of two spatially separated valves, namely a flow control unit (80) and a pressure control unit (81).

5. Device according to one of Claims 1 to 4, characterised in that the auxiliary pressure source (26) is a pressure reservoir which is charged from the delivery conduit at high working pressure via a non-return valve (28) and a throttle (35).

## Revendications

1. Dispositif sur une pompe hydrostatique réglable (10) pour la régulation du débit de refoulement et, éventuellement aussi, de la pression de refoulement de cette pompe, dispositif dont l'organe de réglage (11) est susceptible d'être positionné contre une force antagoniste à l'aide d'au moins un piston de réglage (12) sollicité par une pression de réglage ou bien susceptible d'être déchargé de celle-ci, tandis que la pression de réglage est formée dans un distributeur de réglage (22) et en fait, pour un équilibre approximatif de la valeur réelle et de la valeur de consigne du débit de refoulement ou bien de la pression de refoulement, par un diviseur de pression qui est constitué par la combinaison d'un étranglement fixe (32, 72) et d'un étranglement variable (67) dans le distributeur de réglage, sur lequel agit la différence de pression d'un étranglement de mesure (16) disposé sur la canalisation de roulement (15) ou bien la différence de pression d'un étranglement (18) disposé sur la canalisation (19) allant à une vanne pilote (20), ainsi que par un ressort régulateur (23) qui agit contre la plus élevée des deux pressions sur la distributeur de réglage (22), en outre, avec une source de pression auxiliaire (26) dont la pression peut agir indirectement ou directement par l'intermédiaire du distributeur de réglage sur le piston de réglage (12), dispositif caractérisé en ce que la pression de réglage, dans les limites d'une coïncidence approximative entre la valeur réelle et la valeur de consigne, est obtenue par l'intermédiaire du diviseur de pression (72, 67) à partir de la pression du débit de refoulement de la pompe (position de commutation (II), par contre, dans le cas d'un écart plus important, elle provient de la source de pression plus élevée pour modifier la position de la pompe (position de commutation III ou bien IV), et en ce que le piston de réglage (12) est déchargé vers le réservoir pour ramener la pompe à sa position initiale (position de commutation I).

2. Dispositif selon la revendication 1, caractérisé en ce qu'une canalisation de liaison (76, 71), dans laquelle est disposé l'étranglement fixe (72), part de la canalisation de refoulement (15) vers le piston de réglage (12).

3. Dispositif selon la revendication 1, caractérisé en ce que la liaison entre la canalisation de refoulement (25) et la canalisation de raccordement pour le piston de réglage est indirecte et passe par l'intermédiaire du distributeur de réglage (22).

4. Dispositif selon la revendication 1, caractérisé en ce que la distributeur de réglage est constituée par deux vannes spatialement distinctes, à savoir un régulateur de débit (80) et un régulateur de pression (81).

5. Dispositif selon une des revendications 1 à 4, caractérisé en ce que la source de pression auxiliaire (26) est un accumulateur de pression, qui pour une pression de fonctionnement élevée est chargé à partir de la canalisation de refoulement par l'intermédiaire d'une soupape de retenue (28) et d'un étranglement (35).
